# EUROPÄISCHE PATENTSCHRIFT

(11) **EP 0 174 548 B1**
(45) Veröffentlichungstag und Bekanntmachung des Hinweises auf die Patenterteilung: **24.10.1990**
(21) Anmeldenummer: 85110749.0
(22) Anmeldetag: 27.08.1985
(51) Int. Cl.: B42F 13/22

(54) **Ringbuchmechanik**
Ring mechanism for loose-leaf binders
Mécanisme pour classeur à anneaux

(30) Priorität: 08.09.1984 DE 3433124
(43) Veröffentlichungstag der Anmeldung: 19.03.1986
(73) Patentinhaber: Robert Krause GmbH & Co. KG, D-4992 Espelkamp (DE)
(72) Erfinder: Kissel, Karl-Heinz, Dipl.Ing., D-4992 Espelkamp (DE)
(74) Vertreter: Busse & Busse Patentanwälte

(56) Entgegenhaltungen:
- CH-A- 433 187
- DE-A- 3 133 845
- DE-C- 350 693
- DE-C- 563 549
- FR-A- 478 925
- FR-A- 1 331 675

## Beschreibung

Die Erfindung bezieht sich auf eine Ringbuchmechanik in einer Ausbildung nach dem Oberbegriff des Anspruchs 1.

Bei bekannten Ringbuchmechaniken dieser Art (DE-A-31 33 845) greifen die freien Enden der Ringteile mit einer Verzahnung spaltfrei ineinander, so daß die durch die Federspannung des Mechanik-Deckels aneinander gepreßten Enden der Ringteile in einer Ebene justiert sind. Eine solche Ausführung gestattet zwar eine wirtschaftliche Fertigung, hat jedoch den Nachteil, daß ein Versatz der Enden der Ringteile quer zur Justierungsebene möglich ist. Bei Ringbuchmechaniken mit einem relativ großen Fassungvermögen an gelochtem Schriftgut, bei denen die Ringteile eine entsprechend große Abmessung haben, reicht die Federvorspannung des Mechanikdekkels oft nicht aus, die beiden Ringteile zuverlässig aneinander zu pressen und vor einem Ausrasten aus der gegenseitigen Verzahnung zu sichern.

Es sind ferner Ringbuchmechaniken der eingangs genannten Art mit Ringteilen aus Metalldraht runden Querschnitts bekannt (GB-A-190 860), bei denen ein Ringteil eines jeden Ringteilepaares an seinem Ende konisch zugeschärft und das Ende des anderen Ringteils mit einer konischen Einsenkung versehen ist. Der formschlüssige Eingriff derartiger Ringteileenden gewährleistet zwar eine gegenseitige Justierung der Ringteileenden in allen Richtungen, jedoch reicht der vom Mechanikdeckel auf die Ringteileenden ausgeübte Anpreßdruck nicht aus, um bei Drücken quer zur Ebene der Ringteile ein Lösen des gegenseitigen Eingriffs zuverlässig zu verhindern.

Dies gilt auch für Ringmechaniken, bei denen Ringteile unrunden Querschnitts aus Kunststoff gespritzt und endseitig mit einem konischen Ansatz bzw. einer konischen Bohrung versehen sind (CH-A-433 187). Abgesehen davon weisen Kunststoff-Ringteile eine nur geringe Eigensteifigkeit auf, die Verlagerungen der Enden der Ringteile Vorschub leistet.

Bei einer Hubkugelmechanik (DE-A-563 549) weisen die zum Öffnen vor einem Schwenken eine Hubbewegung ausführenden Bügel einen endseitigen Zapfen auf, der in eine Bohrung im oberen Ende von Aufreihstiften in Schließstellung der Teile eingreift und sicherstellt, daß die Enden der Bügel und der diesen zugeordneten Aufreihstifte sich nicht nennenswert gegeneinander verlagern können. Hierbei sichert jedoch eine Hebelmechanik für das Öffnen und das Schließen der Bügel dagegen, daß sich die Enden der Teile voneinander hinwegbewegen können, wie das aufgrund der Federwirkung des Mechanikdeckels bei Ringbuchmechaniken gattungsgemäßer Art der Fall sein kann.

Der Erfindung liegt die Aufgabe zugrunde, eine Ringbuchmechanik der im Oberbegriff des Anspruchs 1 genannten Art zu schaffen, bei der die Ringteile in ihrer Schließstellung auch bei hohen Belastungen durch Schriftgut zuverlässig allseitig justiert und gegen Auflösung des Ringschlusses durch Verlagerung der Ringteileenden gesichert sind.

Diese Aufgabe löst die Erfindung bei einer Ringbuchmechanik nach dem Oberbegriff des Anspruchs 1 mit den Merkmalen des kennzeichnenden Teils des Anspruchs 1. Hinsichtlich weiterer Ausgestaltungen wird auf die Ansprüche 2 und 3 verwiesen.

Die erfindungsgemäße Ringmechanik sichert mit einfachen Mitteln eine Eintrittszentrierung, eine Schließstellungszentrierung und den Ausschluß nennenswerter Querverlagerungen der Enden zueinander, die ein Öffnen der Ringteile unter starken Belastungen zur Folgen haben könnten.

Ein Ausführungsbeispiel des Gegenstands der Erfindung ist in der Zeichnung näher veranschaulicht. In der Zeichnung zeigen:
Fig. 1 eine perspektivische Gesamtansicht einer Ringbuchmechanik nach der Erfindung,
Fig. 2 u. 3 abgebrochene, perspektivische Ansichten der Enden der Ringteile eines Ringteilepaares, und
Fig. 4 u. 5 abgebrochene Seitenansichten der Ringteile eines Ringteilepaares, bereichsweise im Schnitt.

Die Ringbuchmechanik besteht im einzelnen aus einem federnden Mechanikdeckel 1, der im Bereich seiner Enden für eine Vernietung mit einer buchförmigen Einbanddecke vorbereitet ist. Der Mechanikdeckel 1 überdeckt und umgreift zwei gegenläufig kippgelenkig verbundene Ringschienen- oder -schlangenteile, die im Mechanikdeckel 1 federnd abgestützt sind und Ringteile 2, 3 tragen. Dieanden nicht dargestellten Ringschienenoder schlangenteilen befestigten Ringteile 2, 3 bilden jeweils paarweise gemeinsam Ringe für die Aufnahme von gelochtem Schriftgut. Die Ringteile 2, 3 bestehen aus gezogenem oder gewalztem Metalldraht unrunden, z.B. ovalförmigen Querschnitts, wie dies insbesondere den Fig. 4 und 5 entnommen werden kann. Die Ringteile 2, 3 haben an ihren freien Enden ebene Stirnflächen 4, 5, die in Schließstellung der Ringteile 2, 3 bündig aneinanderliegen. Der Ringteil 2 weist an seinem Ende eine zumindest in ihrem Hauptteil zylindrische, senkrecht in die Stirnfläche 4 eingesenkte Bohrung 6 auf, und der Ringteil 3 ist an seinem Ende mit einem zumindest in seinem Hauptteil zylindrischen, von der Stirnfläche 5 senkrecht vorstehenden Zapfen 7 versehen.

Zwischen dem zylindrischen Teil der Bohrung 6 und dem zylindrischen Teil des Zapfens 7 ist ein Passungsspiel vorhanden, das gegenläufige Kippbewegungen zum Öffnen bzw. Schließen der Ringteile 2, 3 ermöglicht. Um ein behinderungsfreies Eindringen des Zapfens 7 in die Bohrung 6 bei einer Schließbewegung der Ringteile zu sichern, ist der Zapfen 7 an seinem Vorderende mit einer rundumlaufenden Fase 8 von etwa 45 bis 60° versehen.

Die zylindrische Bohrung 6 mündet mit einer rundumlaufenden Fase 9 von etwa 45° in die sie umgebende Stirnfläche 4 ein. Diese Fase 9 begünstigt ihrerseits das Eindringen des Zapfens 7 in die Bohrung 6 bei Schießbewegungen der Ringteile 2, 3, hat jedoch insbesondere die Aufgabe, mit einer umlaufenden, konischen Erweiterung 10 zusammenzuwirken, mit der der Zapfen 7 in die Stirnfläche 5 seines Ringteils 3 übergeht. Der Konuswinkel der Erweiterung beträgt ebenfalls etwa 45°, so daß in Schließstellung Fase 9 und Erweiterung 10 in formschlüssigem Eingriff stehen. Dadurch werden Verlagerungsmöglichkeiten quer zur Ebene der von den Ringteilen 2, 3 gebildeten Ringe vermieden, die aufgrund des Passungsspiels auftreten könnten. Bei Drukeinwirkung quer zur Ebene der Ringteile 2, 3 kann zwar durch die Keilwirkung zwischen den Bereichen 9, 10 eine geringfügige Bewegung im Öffnungssinne erfolgen, jedoch ist in jedem Falle sichergestellt, daß die zylindrischen Bereiche von Zapfen 7 und Bohrung 6 in gegenseitigem Eingriff verbleiben und weitere Verlagerungen verhindern.

## Patentansprüche

1. Ringbuchmechanik, bestehend aus einem mit einer buchförmigen Einbanddecke verbindbaren, federnden Mechanikdeckel (1), zwei gegenläufig gelenkig verbundenen Ringschienen- oder -schlangenteilen, die im Mechanikdeckel (1) federnd abgestützt sind, und paarweise gemeinsam Ringe bildenden Ringteilen (2,3), die von den Ringschienen- oder -schlangenteilen getragen sind, aus gezogenem oder gewalztem Metalldraht unrunden Querschnitts bestehen und in Schließstellung formschlüssig bereichsweise ineinandergreifende Enden aufweisen, dadurch qekennzeichnet, daß die Ringteile (2, 3) an ihren freien Enden ebene Stirnflächen (4, 5) aufweisen, die in Schließstellung bündig aneinanderliegen, jeweils der eine Ringteil (3) eines Ringteilepaares einen zumindest in seinem Hauptteil zylindrischen, von der Stirnfläche (5) senkrecht vorstehenden Zapfen (7) und der andere Ringteil (2) eine im Durchmesser an den Zapfen (7) angepaßte, zumindest in ihrem Hauptteil zylindrische, senkrecht in die Stirnfläche (4) eingesenkte Bohrung (6) aufweist, am Vorderende des Zapfens (7) eine rundumlaufende Fase (8) angeformt ist, die Bohrung (6) mit einer rundumlaufenden Fase (9) in die sie umgebende Stirnfläche (4) einmündet, und der Zapfen (7) mit einer umlaufenden, konischen, der Fase (9) angepaßten Erweiterung (10) in die Stirnfläche (5) seines Ringteils (3) übergeht.

2. Ringbuchmechanik nach Anspruch 1, dadurch gekennzeichnet, daß der Konuswinkel der Fase (9) und der Erweiterung (10) etwa 45° beträgt.

3. Ringbuchmechanik nach Anspruch 1 oder 2, dadurch gekennzeichnet, daß die vordere Fase (8) einen Neigungswinkel von 45-60⁰ aufweist.

## Revendications

1. Mécanisme pour classeur à anneaux constitué par un couvercle de mécanisme faisant ressort (1), pouvant être assemblé avec une couverture en forme de livre, par deux parties de rails annulaires ou en forme de spirale, reliées en sens opposé et pourvues d'une articulation basculante, qui s'appuient élastiquement sur le couvercle du mécanisme des anneaux et par des parties d'anneaux (2, 3) allant par paires et constituant ensemble un anneau, qui sont portées par les parties de rails annulaires ou en forme de spirales, sont réalisées en fil métallique étiré ou l'aminé de section non ronde et qui présentent en position de fermeture, des extrémité s'emboîtant en partie l'une dans l'autre par interpénétration par la forme, caractérisé en ce que les parties d'anneaux (2, 3) présentent, à leurs extrémités libres, des faces frontales planes (4, 5) qui sont étroitement juxtaposées en position de fermeture et sont telles que l'une des parties (3) d'une paire de parties d'anneaux présente un tenon cylindrique (7), au moins dans sa partie principale, qui s'avance sur la face frontale (5) perpendiculairement à celle-ci et que l'autre partie d'anneau (2) présente, au moins dans sa partie principale, un perçage (6) cylindrique forcé perpendiculairement à la face frontale (4), en ce qu'un biseau (8) circulaire est façonné à l'extrémité avant du tenon (7), tandis que le perçage (6) débouche avec un biseau circulaire (9) dans la face frontale (4) qui l'entoure et que le tenon (7) se raccorde à la face frontale (5) de sa partie d'anneau (3), au moyen d'un élargissement (10) conique circulaire, adapté au biseau.

2. Mécanisme pour classeur à anneaux, selon la revendication 1, caractérisé en ce que l'angle du cône du biseau (9) et de l'élargissement (10), sont de 45° environ.

3. Mécanisme pour classeur à anneaux selon la revendication 1 ou 2, caractérisé en ce que le biseau (8) avant présente un angle d'inclinaison de 45-60°.

## Claims

1. A ring binder mechanism consisting of a resilient mechanism cover (1) which can be connected to a book-shaped binder cover, two ring-rail or ring-coil members which are articulately connected in opposite directions and are resiliently supported in the mechanism cover (1), and ring portions (2, 3) which form rings jointly in pairs and which are carried by the ring-rail or ring-coil members, consist of drawn or rolled metal wire of non-circular cross-section and have ends which interengage positively in places in the closed position, characterised in that the ring portions (2, 3) have, at their free ends, plane end faces (4, 5) which lie snugly against one another in the closed position, the one ring portion (3) of each pair of ring portions has a pin (7) which is cylindrical at least in its main portion and projects perpendicularly from the end face (5), and the other ring portion (2) has a bore (6) which is adapted to the pin (7) in diameter, is cylindrical at least in its main portion, and is sunk perpendicularly in the end face (4), a chamfer (8) extending all round is formed on the front end of the pin (7), the bore (6) opens into the end face (4) surrounding it, with a chamfer (9) extending all round, and the pin (7) merges into the end face (5) of its ring portion (3) with a tapered widened portion (10) extending round it and matching the chamfer (9).

2. A ring binder mechanism according to claim 1, characterised in that the taper angle of the chamfer (9) and of the widened portion (10) is about 45°.

3. A ring binder mechanism according to claim 1 or 2, characterised in that the front chamfer (8) has an angle of inclination of 45-60°.
